# EUROPÄISCHE PATENTSCHRIFT

(11) **EP 1 466 733 B1**
(45) Veröffentlichungstag und Bekanntmachung des Hinweises auf die Patenterteilung: **30.09.2009**
(21) Anmeldenummer: 04008626.6
(22) Anmeldetag: 08.04.2004
(51) Int. Cl.: B41F 31/02

(54) **Träger für eine Rakelkammer in einer Rotationsdruckmaschine**
Support for a doctor blade chamber in a rotary printing machine
Support pour une chambre de racle dans une rotatif à imprimer

(30) Priorität: 09.04.2003 DE 10316467
(43) Veröffentlichungstag der Anmeldung: 13.10.2004
(73) Patentinhaber: Windmöller & Hölscher, D-49525 Lengerich (DE)
(72) Erfinder: Gräler, Klaus, 49525 Lengerich (DE); Rogge, Günter, 49536 Lienen (DE)

(56) Entgegenhaltungen:
- EP-A- 0 359 958
- EP-A- 0 359 959
- EP-A- 0 422 350
- DE-U1- 9 421 498
- US-B1- 6 276 270

## Beschreibung

Die Erfindung betrifft einen Rakelkammerträger gemäß dem Oberbegriff des Anspruchs 1.

Solche Rakelkammerträger zum Tragen einer an eine Rasterwalze eines Farbwerks einer Rotationsdruckmaschine anstellbaren Farbkammerrakel sind bekannt. Ein derartiger Rakelkammerträger umfasst eine Tragevorrichtung mit einer Mehrzahl an Stützelementen, auf welchen die Farbkammerrakel aufliegt. Weiterhin umfasst der Rakelkammerträger Stellglieder, welche mit den die Rasterwalze tragenden Lagerböcken verbunden sind. Mit diesen Stellgliedern kann die Tragevorrichtung mitsamt der Farbkammerrakel in - zumeist radialer - Richtung auf die Rasterwalze und von dieser weg bewegt werden. Auf diese Weise wird die Farbkammerrakel an die Rasterwalze an- und wieder abgestellt. Derartige Stellglieder sind beispielsweise in der DE 195 16 224 C2 gezeigt. Die dort gezeigten Stellglieder sind als Parallelogramm ausgeführt, so dass die Farbkammerrakel nahezu in radialer Richtung der Rasterwalze bewegt werden kann. Zusätzlich ist die Tragevorrichtung um ihre eigene Achse schwenkbar, so dass die Farbkammerrakel in eine waagerechte Position gebracht werden kann, .in der die Öffnung nach oben zeigt.

Bekannte Rakelkammerträger weisen Handschrauben auf, welche auf die Rakelkammer wirken und diese klemmend auf den Stützelementen haltern. Nach dem Lösen der Schrauben kann die Rakelkammer zwecks Reinigung oder anderer Wartung- oder Reparaturarbeiten von den Stützelementen abgehoben oder abgeschoben werden.

Das Lösen und Anziehen der Schrauben zum Zwecke des Rakelkammerwechsels ist jedoch umständlich und erfordert einen erheblichen Zeitaufwand.

Die EP 0 359 959 A2 zeigt ein Rakelfarbwerk für Druckmaschinen mit mindestens einem an eine Rasterwalze anstellbaren Kammerrakel. Das Kammerrakel 1 ist fest mit einer Stirnplatte eines insgesamt mit 4 bezeichneten Trägers verbunden, der (Träger) zwei Klemmleisten aufweist, welche wiederum Zapfen umfassen. Durch Betätigung eines Handhebels wird von einem Spannelement eine Kraft auf die Klemmleisten ausgeübt und die Halteansätze eines Halters um die Zapfen bewegt und die Rakelkammer so reversibel fixiert.

Die DE 94 21 498 U1 zeigt eine Haltevorrichtung für eine mit einer Rasterwalze zusammenwirkende Kammerrakel einer Rotationsdruckmaschine. Die Kammerrakel 1 besteht aus einem Grundkörper. Zum Anstellen der Kammerrakel sind Hebelarme vorgesehen, die eine Stellwelle bewegen. Die Stellwelle bewegt die Kammerrakel mithilfe von Stößeln und Druckfedern an die Rasterwalze, oder von ihr weg.

Sowohl die EP 0 359 959 A2 wie auch die DE 94 21 498 U1 zeigen Befestigungsmittel für die Rakelkammern, die zumindest eine Kraftbereitstellungseinrichtung umfassen, welche sich im Wesentlichen in axialer Richtung der Rasterwalze erstreckt.

Das Lösen der Rakelkammern vom Rakelkammerträger ist jedoch bei den Druckschriften des Standes der Technik sehr umständlich.

Aufgabe der vorliegenden Erfindung ist es daher, einen Rakelkammerträger vorzuschlagen, von dem sich die Rakelkammer einfacher und schneller lösen lässt.

Die Aufgabe wird gelöst durch die Merkmale im Kennzeichen des Anspruchs 1.

In einer bevorzugten Ausführungsform ist mit der Kraftübertragungsvorrichtung zumindest ein Teil der von der Kraftbereitstellungseinrichtung bereitgestellte Kraft auf die Rakelkammer übertragbar. Diese Kraftübertragungsvorrichtung kann die Kraft so umlenken oder weiterleiten, dass beispielsweise die Rakelkammer nach dem Vorbild der Klemmung durch Schrauben klemmend gehaltert wird.

Bevorzugt wird dabei, wenn ein Federelement auf ein Ende des Hebels eine Kraft ausübt, die der von der Kraftbereitstellungsvorrichtung ausgeübten Kraft entgegen wirkt. Durch diese Maßnahme wird sichergestellt, dass das erste Ende des Hebels immer an der Stange anliegt und dadurch das zweite Ende des Hebels sich von dem Zapfen der Rakelkammer löst.

Ein bevorzugtes Ausführungsbeispiel der Erfindung geht aus der gegenständlichen Beschreibung und den Zeichnungen hervor.

Die einzelnen Figuren zeigen:
- Fig. 1: Seitenansicht eines erfindungsgemäßen Rakelkammerträgers mit befestigter Rakelkammer
- Fig. 2: Seitenansicht des Rakelkammerträgers auf Fig. 1 in abgeschwenkter Stellung und mit gelöster Rakelkammer
- Fig. 3: Draufsicht auf den erfindungsgemäßen Rakelkammerträger

Die Figuren 1 und 3 zeigen eine Rakeleinrichtung 1, die auf die Rasterwalze 2 wirkt. Die in der Rakelkammer 3 vorhandene Druckfarbe wird von der Rasterwalze 2 übernommen. Überschüssige Farbe wird von den Rakelmessern 4 von der Oberfläche der Rasterwalze abgestreift. Die Rakelmesser 4 sind auf nicht näher beschriebene Weise mit den Rakelmesserklemmvorrichtungen 5 auf der Rakelkammer 3 befestigt. Auf der rückwärtigen Seite weist die Rakelkammer 3 mehrere Zapfen 6 auf, welche Füße 11 in Form einer kegelstumpfförmigen Erweiterung tragen. Die Rakelkammer 3 liegt mit ihrer rückwärtigen Seite auf mehreren Tragplatten 7 auf, wobei die Zapfen 6 die in die Tragplatten 7 eingebrachte Einschnitten durchsetzen.

Die Tragplatte 7 ist rechtwinklig an Stützen 8 befestigt, welche ihrerseits an der Traversen 9 befestigt sind. Die Traverse 9 ist in Richtung/des Doppelpfeiles A um die Achse 10 schwenkbar, wobei die Traverse 9 auf an sich bekannte Art in einer Vorrichtung gelagert ist, über welche sich die komplette Rakeleinrichtung 1 an die Rasterwalze 2 an- und wieder abstellen lässt.

An den Stützen 8 sind zusätzlich Halteelemente 12 angebracht, in welchen eine Stange 14 über Lager 13 drehbar gelagert ist. Die Stange 14 kann durch Betätigung des Handhebels 15 gedreht werden. In der in Fig. 1 gezeigten Winkellage drückt der zylindrische Teil der Oberfläche der Stange 14 den Hebel 17 über ein Druckstück 16 in Richtung auf das Tragplatte 7. Da der Hebel 17 aufgrund der gezeigten Kontur nur an dem Auflagepunkt 18 an der Tragplatte 7 anliegt, resultiert am anderen Ende des Hebels eine Kraft in entgegengesetzter Richtung, nämlich von der Tragplatte 7 weg zeigend. Dieses Ende des Hebels 17 umfasst den Zapfen 6 und überträgt die Kraft auf den Fuß 11, so dass die Rakelkammer fest auf der Tragplatte 7 gehalten wird. Der den Zapfen 6 umfassende Teil des Hebels 17 kann eine einschnittartige Ausnehmung mit Anschrägungen sein, die der Kontur des Fußes 11 angepasst sind. Auf diese Weise ist die Position der Rakelkammer 3 relativ zur Tragplatte 7 reproduzierbar.

Die Fig. 2 zeigt die Rakeleinrichtung 1 in einer von der Rasterwalze 2 abgestellter und abgeschwenkter Position. Der Handhebel 15 ist in einer Stellung gezeigt, in der die Abflachung zum Druckstück 16 zeigt. Die Stange 14 übt nun keine Kraft mehr auf das Druckstück 16 und damit auf den Hebel 17 auf. Aufgrund eines nicht dargestellten Federelements wird der lange Arm des Hebels 17 auf das Tragstück gedrückt, so dass sich der Hebel 17 vollständig vom Fuß 11 abhebt. Die Rakelkammer wird nun nicht mehr auf der Tragplatte 7 gehalten und kann in Richtung des Pfeils B von den Tragplatten 7 abgeschoben werden.

Die Fig. 3 zeigt eine Draufsicht auf die Rakeleinrichtung 1 in ihrer an die Rasterwalze 2 angestellten Position. Aus dieser Figur sind die in der Beschreibung bereits erwähnten Einschnitte in der Tragplatte 7 und in dem Hebel 17 zu erkennen, in welche die Zapfen 6 eingeschoben werden können.

| **Bezugszeichenliste** | |
|---|---|
| 1 | Rakeleinrichtung |
| 2 | Rasterwalze |
| 3 | Rakelkammer |
| 4 | Rakelmesser |
| 5 | Rakelmesserklemmvorrichtung |
| 6 | Zapfen |
| 7 | Tragplatte |
| 8 | Stütze |
| 9 | Traverse |
| 10 | Achse der Traverse |
| 11 | Fuß |
| 12 | Halteelement |
| 13 | Lager |
| 14 | Stange |
| 15 | Handhebel |
| 16 | Druckstück |
| 17 | Hebel |
| 18 | Auflagepunkt |
| 19 | langer Arm des Hebels 17 |
| 20 | Abflachung |
| A | Schwenkrichtung der Traversen |
| B | Verschieberichtung der Rakelkammer |
| | |
| | |

## Patentansprüche

1. Rakelkammerträger zum Tragen einer mit einer Rasterwalze (2) eines Farbwerks einer Rotationsdruckmaschine zusammenwirkenden Rakelkammer (3), wobei der Rakelkammerträger zumindest folgende Bauteile umfasst:
- eine sich im wesentlichen entlang der Rasterwalze (2) erstreckende Tragevorrichtung (7, 8, 9), auf welcher die Rakelkammer (3) fixierbar ist und
- Befestigungsmittel, von welchen die zur Fixierung der Rakelkammer (2) notwendige Kraft aufgebracht wird, wobei
- die Befestigungsmittel zumindest eine Kraftbereitstellungseinrichtung (14) umfassen, welche sich im wesentlichen in axialer Richtung der Rasterwalze (2) erstreckt und
- die Kraftbereitstellungseinrichtung aus einer Stange (14) besteht, mit welcher eine Kraft durch deren (14) Drehung um eine zur der Hauptträgheitsachse der Stange (14) parallel verlaufende Achse nach dem Exzenterprinzip aufbringbar ist, **dadurch gekennzeichnet, dass die** Befestigungsmittel eine Kraftübertragungseinüchtung umfassen, welche zumindest einen Hebel (17) umfasst, auf dessen erstes Ende die Kraftbereitstellungseinrichtung (14) wirkt und dessen zweites Ende (19) auf einen an der Rakelkammer (3) befestigten Zapfen (6, 11) wirkt, so dass die Rakelkammer (3) auf die Tragevorrichtung (7, 8, 9) gedrückt wird.

2. Rakelkammerträger nach dem vorstehenden Anspruch
**dadurch gekennzeichnet, dass**
mit der Kraftübertragungseinrichtung (17) zumindest ein Teil der von der Kraftbereitstellungseinrichtung (14) bereitgestellten Kraft auf die Rakelkammer (3) übertragbar ist.

3. Rakelkammerträger nach Anspruch 1
**dadurch gekennzeichnet, dass**
ein Federelement auf das erste Ende des Hebels (17) eine Kraft ausübt, welche der von der Kraftbereitstellungseinrichtung (14) ausgeübte Kraft entgegenwirkt.

## Claims

1. Support for a doctor blade chamber for the bearing of a doctor blade chamber (3) interacting with an anilox roll (2) of a colour deck of a rotary printing press, whereby the support for a doctor blade comprises at least the following construction parts:
- a bearing device (7, 8, 9) mainly extending along the anilox roll (2) on which the doctor blade chamber (3) can be fixed and
- fixing material which generate the power required for the fixing of the doctor blade chamber (2), whereby
- the fixing material comprise at least one power provision equipment (14) mainly extending in axial direction of the anilox roll (2) and
- the power provision equipment consisting of a lever (14) by means of its (14) turning a power is applicable by an axis running parallel to the mass centroid axis according to the excentric principle
**characterized in that**
the fixing material comprises a transmission equipment which comprises at least one lever (17) at the first end of which the power provision equipment (14) acts and the second end (19) of which acts on a pivot (6, 11) fixed at the doctor blade chamber (3) so that the doctor blade chamber (3) becomes pressed onto the bearing device (7, 8, 9).

2. Support for a doctor blade chamber according to the preceding claim,
**characterized in that**
by means of the transmission equipment (17) at least one part of the power provided by the power provision equipment (14) can be transmitted to the doctor blade chamber (3).

3. Support for a doctor blade chamber according to claim 1,
**characterized in that**
one spring element imposes a power upon the first end of the lever (17) which counteracts the force imposed by the power provision equipment (14).

## Revendications

1. Support de chambre de racle pour le support d'une chambre de racle (3) coopérant avec un rouleau anilox (2) d'un mécanisme d'encrage d'une presse rotative à imprimer, où le support de chambre de racle comprend au moins les composants suivants:
- un dispositif de support (7, 8, 9) s'étendant sensiblement le long du rouleau anilox (2) sur lequel peut être fixée la chambre de racle (3) et
- des moyens de fixation par lesquels est déployée la force nécessaire pour la fixation de la chambre de racle (2), où
- les moyens de fixation comprennent au moins une installation de mise à disposition de force (14) qui s'étend sensiblement dans la direction axiale du rouleau anilox (2) et
- l'installation de mise à disposition de force est constituée d'une barre (14) au moyen de laquelle peut être déployée une force par la rotation de celle-ci (14) autour d'un axe s'étendant parallèlement à l'axe d'inertie principale de la barre (14) selon le principe d'excentrique,
**caractérisé en ce que**
les moyens de fixation comprennent une installation de transmission de force qui comprend au moins un levier (17), sur la première extrémité duquel agit l'installation de mise à disposition de force (14) et dont la seconde extrémité (19) agit sur un pivot (6, 11) fixé à la chambre de racle (3) de sorte que la chambre de racle (3) est pressée sur le dispositif de support (7, 8, 9).

2. Support de chambre de racle selon la revendication précédente, **caractérisé en ce qu'**au moyen de l'installation de transmission de force (17), au moins une partie de la force mise à disposition par l'installation de mise à disposition de force (14) peut être transférée à la chambre de racle (3).

3. Support de chambre de racle selon la revendication 1, **caractérisé en ce qu'**un élément résiliant exerce sur la première extrémité du levier (17) une force qui s'oppose à la force exercée par l'installation de mise à disposition de force (14).
